# EUROPÄISCHE PATENTSCHRIFT

(11) **EP 1 230 439 B1**
(45) Veröffentlichungstag und Bekanntmachung des Hinweises auf die Patenterteilung: **16.07.2003**
(21) Anmeldenummer: 00941961.5
(22) Anmeldetag: 19.05.2000
(51) Int. Cl.: C25C 7/06

(54) **VERFAHREN ZUM VERHINDERN VON STREUSTRÖMEN IN PERIPHEREN ANLAGENTEILEN IN EINER ELEKTROLYSE ZUM GEWINNEN VON METALLEN**
METHOD FOR PREVENTING STRAY CURRENTS IN PERIPHERAL SYSTEM PARTS DURING AN ELECTROLYSIS PROCESS FOR OBTAINING METALS
PROCEDE PERMETTANT D'EMPECHER DES COURANTS DE FUITE DANS DES ELEMENTS PERIPHERIQUES D'UNE INSTALLATION D'ELECTROLYSE DESTINEE A L'EXTRACTION DE METAUX

(30) Priorität: 27.08.1999 DE 19940699
(43) Veröffentlichungstag der Anmeldung: 14.08.2002
(73) Patentinhaber: Outokumpu Oyj, 02200 Espoo (FI)
(72) Erfinder: ANASTASIJEVIC, Nikola, D-63674 Altenstadt (DE); LAIBACH, Stefan, D-36419 Geismar / Rhön (DE); MÜNKER, Friedhelm, D-63065 Offenbach (DE); SCHWEITZER, Markus, D-65594 Runkel-Hofen (DE); KÜHN, Walter, D-69514 Laudenbach (DE)
(74) Vertreter: KEIL & SCHAAFHAUSEN
(86) Internationale Anmeldenummer: EP0004524
(87) Internationale Veröffentlichungsnummer: WO01016401

(56) Entgegenhaltungen:
- US-A- 4 285 794
- DATABASE WPI Section Ch, Week 198735 Derwent Publications Ltd., London, GB; Class E36, AN 1987-247340 XP002151817 & JP 62 170491 A (MITSUI TOATSU CHEM INC), 27. Juli 1987 (1987-07-27)
- DATABASE WPI Section Ch, Week 198029 Derwent Publications Ltd., London, GB; Class M28, AN 1980-51375C XP002151818 & SU 700 565 A (CHEM IND NONFERR ME), 30. November 1979 (1979-11-30)

## Beschreibung

Die Erfindung betrifft ein Verfahren zum elektrolytischen Gewinnen eines Metalls, welches in einem Elektrolyten ionogen enthalten ist, wobei der Elektrolyt von einem Vorratsbehälter durch mindestens eine Zuleitung zu einem Elektrolysebereich mit Anoden und Kathoden und mindestens einer Gleichspannungs-quelle geführt wird und wobei gebrauchter Elektrolyt durch mindestens eine Ableitung vom Elektrolysebereich zumindest teilweise zurück zum Vorratsbehälter geleitet wird.

Bei Elektrolyseanlagen dieser Art fließt üblicherweise ein sogenannter Streustrom durch die Zuleitung und die Ableitung, welcher in den peripheren Anlagenteilen, z.B. im Vorratsbehälter, in der Elektrolyt-Konditionierung und einem üblicherweise vorhandenen Elektrolyt-Vorwärmer zu Korrosionsproblemen führt. Würde man die Zuleitung und/oder die Ableitung erden, so käme es im Bereich des Erdungsanschlusses zu Metallablagerung in der Leitung. Wenn man diese Probleme durch Stromunterbrechung lösen wollte, wäre dies mit ganz erheblichen Kosten verbunden.

Der Erfindung liegt die Aufgabe zugrunde, den durch die Zuleitung und die Ableitung fließenden Strom auf einfache und betriebssichere Weise unwirksam zu machen, so daß auch bei relativ hohen elektrischen Spannungen im Elektrolysebereich Streuströme in den peripheren Anlagenteilen außerhalb des Elektrolysebereichs wirksam vermieden werden. Erfindungsgemäß gelingt dies beim eingangs genannten Verfahren dadurch, daß zwischen einer ersten Kontaktstelle im Elektrolyten der Zuleitung und einer zweiten Kontaktstelle im Elektrolyten der Ableitung eine Elektrolyt enthaltende Brückenleitung besteht, wobei der ohmsche Widerstand R1 des Elektrolyten in der Brückenleitung zwischen der ersten und zweiten Kontaktstelle höchstens 10 % des ohmschen Widerstands R2 beträgt, der zwischen der ersten und zweiten Kontaktstelle im durch den Vorratsbehälter fließenden Elektrolyten besteht, und daß die pro Zeiteinheit durch die Brückenleitung fließende Elektrolytmenge höchstens 5 % der in der Zuleitung im Bereich der ersten Kontaktstelle fließenden Elektrolytmenge ist.

Üblicherweise beträgt die Differenz der elektrischen Spannung im Elektrolysebereich zwischen der Zuleitung und der Ableitung mindestens 20 Volt, sie kann niedriger aber insbesondere auch viel höher sein. Das Problem der Streuströme wird mit wachsender Spannungsdifferenz immer größer und im vorliegenden Fall ist die vorgesehene Brückenleitung besonders dann vorteilhaft, wenn die Spannungsdifferenz im Elektrolysebereich zwischen der Zuleitung und der Ableitung 100 - 800 Volt beträgt.

Man sorgt zweckmäßigerweise dafür, daß der ohmsche Widerstand des Elektrolytstroms in der Zuleitung zwischen der ersten Kontaktstelle und dem Elektrolysebereich sowie zwischen der zweiten Kontaktstelle und dem Elektrolysebereich jeweils mindestens das 5-fache und vorzugsweise mindestens das 20-fache von R2 beträgt. Dies kann man z.B. dadurch erreichen, daß die Länge der Leitung zwischen der ersten bzw. zweiten Kontaktstelle und dem Elektrolysebereich mehrere Meter und insbesondere 10 bis 100 m beträgt.

Man sorgt dafür, daß der ohmsche Widerstand des Elektrolyten in der Brückenleitung möglichst klein ist, so daß die Brückenleitung zwischen der Zuleitung und der Ableitung ganz oder nahezu wie ein elektrischer Kurzschluß wirkt. Gleichzeitig ist es wichtig, daß der Elektrolytfluß durch die Brückenleitung klein ist und möglichst ganz unterbunden wird. Zu diesem Zweck bringt man in der Brückenleitung beispielsweise ein oder mehrere Strömungshindernisse an, wobei aber gleichzeitig eine durchgehende elektrolytische Benetzung besteht. Für das Strömungshindernis eignen sich z.B. eine Schüttung aus isolierendem Granulat, z.B. Keramik- oder Plastikkügelchen, Netze, ein Gestrick, ein schwammartiger Pfropfen, ein Diaphragma oder eine Ionenaustauschermembran, insbesondere Anionenaustauschermembran. Ferner kann in der Brückenleitung ein Regelventil angeordnet sein, durch welches sich der gewünschte geringe Elektrolyt-Durchfluß einstellen läßt.

Die Elektrolyse kann dem Gewinnen von Kupfer, Nickel, Zink oder Kobalt dienen, wobei man mit den an sich bekannten Elektrolytlösungen arbeitet. Einzelheiten der Ausgestaltung einer der Metallgewinnung dienenden Elektrolyse sind bekannt und z.B. in Ullmann's Encyclopedia of Industrial Chemistry, 5. Auflage, Band A9, Seiten 197-217, beschrieben.

Ausgestaltungsmöglichkeiten des Verfahrens werden mit Hilfe der Zeichnung erläutert. Es zeigt:
- Fig. 1: ein Fließschema des Verfahrens und
- Fig. 2: eine Variante der Brückenleitung in schematischer Darstellung.

Gemäß Fig. 1 weist der Elektrolysebereich (1) eine Gleichspannungsquelle (2) auf, die in an sich bekannter Weise für die nötige Spannung zwischen den Kathoden und Anoden sorgt. Der Elektrolysebereich (1) ist in Fig. 1 nur schematisch dargestellt und kann in der Praxis aus vielen hintereinander geschalteten Elektrolytbehältern mit zahlreichen eingehängten plattenförmigen Elektroden bestehen.

Durch die Zuleitung (4) wird frischer Elektrolyt in den Elektrolysebereich (1) geführt, der vom Vorratstank (6) kommt und zunächst mit Hilfe der Kreislaufpumpe (5) durch einen Vorwärmer (7) geführt wird. Bei der Eintrittsstelle (4a) fließt der Elektrolyt in den Elektrolysebereich (1).

Gebrauchter Elektrolyt wird von der Austrittsstelle (9a) durch die Ableitung (9) abgezogen und mindestens teilweise zurück in den Tank (6) geführt. Der Tank ist mit einer nicht dargestellten Elektrolyt-Aufbereitung verbunden, die ihm auch frischen Elektrolyt zuführt. Die Spannungsversorgung der Elektrolyse wirkt nur teilweise auf die peripheren Anlagenteile.

Durch die elektrische Leitfähigkeit des Elektrolyten ruft die Spannungsquelle (2) einen Strom hervor, der durch die Zuleitung (4) und die Ableitung (9) fließt und alle mit diesen Leitungen verbundenen Anlagenteile erfasst. Damit dieser sogenannte Streustrom nicht in störender Weise im Tank (6) und im Vorwärmer (7) und eventuell noch anderen peripheren Anlagenteilen störend wirksam wird und insbesondere zu Korrosion führt, sind die Zuleitung und die Ableitung durch die Brückenleitung (12) elektrisch verbunden. Dabei besteht zwischen einer ersten Kontaktstelle (A) im Elektrolyten der Zuleitung und einer zweiten Kontaktstelle (B) im Elektrolyten der Ableitung eine elektrisch leitende Verbindung durch die Brückenleitung (12). Damit der Elektrolytfluß durch die Brückenleitung (12) ganz oder weitgehend unterbunden ist, gibt es in der Brückenleitung (12) ein Strömungshindernis (13), das jedoch den Fluß des elektrischen Stromes nicht oder kaum behindert. Dadurch wirkt die Brückenleitung mit dem darin befindlichen Elektrolyten ganz oder nahezu wie ein elektrischer Kurzschluß, der den Streustrom durch den Elektrolyten vom Bereich des Tanks (6) und des Vorwärmers (7) fernhält. Üblicherweise beträgt der Streustrom, der z.B. durch den Vorwärmer (7) fließt, höchstens 10 % des durch die Brückenleitung (12) fließenden Stroms. Es ist durchaus möglich, daß man mit Strömen von 10 bis 50 A rechnen muß, die durch die Brückenleitung (12) fließen.

Die Brückenleitung (12a) der Figur (2), welche die Zuleitung (4) mit der Ableitung (9) verbindet, weist ein Regelventil (15) auf und ist mit verschließbaren Entlüftungsleitungen (16) und (17) versehen. Das Regelventil dient der gewünschten Einstellung des Elektrolytflusses durch die Brückenleitung (12a).

### Beispiel 1 (Vergleichsbeispiel):

Bei der Anordnung gemäß Fig. 1 wird auf die Brückenleitung (12) verzichtet. Der verwendete Elektrolyt dient der Gewinnung von Kupfer, er hat eine Temperatur in der Leitung (4) von 50°C und eine spezifische Leitfähigkeit (Leitwert) von 556,5 mS/cm. Durch die Leitungen (4) und (9) fließen 260 m³/h Elektrolyt. Die Spannungsdifferenz zwischen den Punkten (4a) und (9a) beträgt 144 V gegen Erde, ein elektrischer Strom von 3A fließt durch die Leitungen (4) und (9) und auch durch die peripheren Anlagen, er kann dort zu Korrosion führen. Der gesamte Widerstand der Leitungen (4) und (9) und der peripheren Anlagen zwischen den Punkten (4a) und (9a) beträgt 47,5 Ohm, hiervon entfallen auf die Leitung (4) zwischen dem Punkt (4a) und dem Ausgang des Vorwärmers (7) 0,025 Ohm bei einer Leitungslänge von 10 m.

### Beispiel 2:

Die Anordnung gemäß Fig. 1 wird wie im Beispiel 1 betrieben, aber nunmehr mit einer Brückenleitung (12a) versehen, wie sie in Fig. 2 dargestellt ist. Der ohmsche Widerstand des Elektrolyten in der Brückenleitung beträgt 0,1 Ohm. Die Spannungsdifferenz, die am Elektrolytkreislauf außerhalb der Elektrolseanordnung (1) zwischen den Punkten (4a) und (9a) liegt, verringert sich durch den Beinahe-Kurzschluß auf 2,8 V, es fließt ein Strom von 27,34 A durch die Brückenleitung (12a) und ein Reststrom von 0,06 A z.B. durch den Vorwärmer (7). Der relativ große Strom von 27,4 A, der durch die Leitungen (4) und (9) fließt, erhöht den Energieaufwand gegenüber Beispiel 1, verhindert jedoch Korrosionen im Bereich der peripheren Anlagenteile (5) bis (7).

## Patentansprüche

1. Verfahren zum elektrolytischen Gewinnen eines Metalls, welches in einem Elektrolyten ionogen enthalten ist, wobei der Elektrolyt von einem Vorratsbehälter durch mindestens eine Zuleitung zu einem Elektrolysebereich mit Anoden und Kathoden und mindestens einer elektrischen Gleichspannungsquelle geführt wird und wobei gebrauchter Elektrolyt durch mindestens eine Ableitung vom Elektrolysebereich zumindest teilweise zurück zum Vorratsbehälter geleitet wird, **dadurch gekennzeichnet, daß** zwischen einer ersten Kontaktstelle im Elektrolyten der Zuleitung und einer zweiten Kontaktstelle im Elektrolyten der Ableitung eine Elektrolyt enthaltende Brückenleitung besteht, wobei der ohmsche Widerstand R1 des Elektrolyten in der Brückenleitung zwischen der ersten und der zweiten Kontaktstelle höchstens 10 % des ohmschen Widerstands R2 beträgt, der zwischen der ersten und der zweiten Kontaktstelle im durch den Vorratsbehälter fließenden Elektrolyten besteht, und daß die pro Zeiteinheit durch die Brückenleitung fließende Elektrolytmenge höchstens 5 % der in der Zuleitung im Bereich der ersten Kontaktstelle fließenden Elektrolytmenge ist.

2. Verfahren nach Anspruch 1, **dadurch gekennzeichnet, daß** der ohmsche Widerstand des Elektrolytstroms in der Zuleitung zwischen der ersten Kontaktstelle und dem Elektrolysebereich mindestens das 5-fache von R2 beträgt.

3. Verfahren nach Anspruch 1, **dadurch gekennzeichnet, daß** der ohmsche Widerstand des Elektrolytstroms in der Ableitung zwischen dem Elektrolysebereich und der zweiten Kontaktstelle mindestens das 5-fache von R2 beträgt.

4. Verfahren nach Anspruch 1 oder einem der folgenden, **dadurch gekennzeichnet, daß** die Differenz der elektrischen Spannung im Elektrolysebereich zwischen der Zuleitung und der Ableitung mindestens 20 Volt beträgt.

5. Verfahren nach Anspruch 1 oder einem der folgenden, **dadurch gekennzeichnet, daß** die Brückenleitung einen veränderbaren Querschnitt für den Durchfluß des Elektrolyten aufweist.

## Claims

1. A process for the electrolytic recovery of a metal which is ionogenically contained in an electrolyte, wherein the electrolyte is supplied from a reservoir through at least one supply line to an electrolysis area including anodes and cathodes and at least one DC voltage source, and wherein used electrolyte is at least partly recirculated from the electrolysis area to the reservoir through at least one discharge line, **characterized in that** between a first contact point in the electrolyte of the supply line and a second contact point in the electrolyte of the discharge line a bridge line containing electrolyte is provided, where the ohmic resistance R1 of the electrolyte in the bridge line between the first and the second contact point is not more than 10% of the ohmic resistance R2, which exists between the first and the second contact point in the electrolyte flowing through the reservoir, and that the amount of electrolyte flowing through the bridge line per unit time is not more than 5% of the amount of electrolyte flowing in the supply line in the vicinity of the first contact point.

2. The process as claimed in claim 1, **characterized in that** the ohmic resistance of the flow of electrolyte in the supply line between the first contact point and the electrolysis area is at least 5 times the amount of R2.

3. The process as claimed in claim 1, **characterized in that** the ohmic resistance of the flow of electrolyte in the discharge line between the electrolysis area and the second contact point is at least 5 times the amount of R2.

4. The process as claimed in claim 1 or any of the following claims, **characterized in that** the difference of the electric voltage in the electrolysis area between the supply line and the discharge line is at least 20 Volt.

5. The process as claimed in claim 1 or any of the following claims, **characterized in that** the bridge line has a variable cross-section for the flow of electrolyte.

## Revendications

1. Procédé pour l'extraction par électrolyse d'un métal qui est contenu de façon ionogène dans un électrolyte, ledit électrolyte étant mené d'un réservoir à une zone électrolytique avec des anodes et cathodes et au moins une source de courant électrique continu par au moins une conduite d'alimentation et électrolyte usé étant redirigé au moins partiellement de ladite zone électrolytique audit réservoir par au moins une conduite d'évacuation, **caractérisé en ce qu'**il existe une conduite en pont contenant de l'électrolyte entre un premier endroit de contact dans l'électrolyte de ladite conduite d'alimentation et un second endroit de contact dans l'électrolyte de ladite conduite d'évacuation, la résistance ohmique R1 de l'électrolyte dans ladite conduite en pont entre ledit premier et ledit second endroit de contact s'élevant au plus à 10% de la résistance ohmique R2 qui existe entre ledit premier et ledit second endroit de contact dans l'électrolyte circulant à travers ledit réservoir, et que la quantité d'électrolyte circulant à travers ladite conduite en pont par unité de temps s'élève au plus à 5% de la quantité d'électrolyte circulant dans ladite conduite d'alimentation au niveau dudit premier endroit de contact.

2. Procédé selon la revendication 1, **caractérisé en ce que** la résistance ohmique du courant électrolytique dans ladite conduite d'alimentation entre ledit premier endroit de contact et ladite zone électrolytique s'élève au moins au quintuple de R2.

3. Procédé selon la revendication 1, **caractérisé en ce que** la résistance ohmique du courant électrolytique dans ladite conduite d'évacuation entre ladite zone électrolytique et ledit second endroit de contact s'élève au moins au quintuple de R2.

4. Procédé selon la revendication 1 ou l'une des suivantes, **caractérisé en ce que** la différence en tension électrique dans ladite zone électrolytique entre ladite conduite d'alimentation et ladite conduite d'évacuation s'élève au moins à 20 Volts.

5. Procédé selon la revendication 1 ou l'une des suivantes, **caractérisé en ce que** ladite conduite en pont comporte une section transversale variable pour la circulation de l'électrolyte.
